# EUROPÄISCHE PATENTSCHRIFT

(11) **EP 1 807 583 B1**
(45) Veröffentlichungstag und Bekanntmachung des Hinweises auf die Patenterteilung: **04.03.2009**
(21) Anmeldenummer: 05799796.7
(22) Anmeldetag: 03.11.2005
(51) Int. Cl.: E04H 9/10, E04B 2/74, F41H 5/24, F41H 5/013

(54) **BESCHUSSSICHERE TRENNWANDKONSTRUKTION**
BULLET-PROOF SEPARATING WALL CONSTRUCTION
CONSTRUCTION DE PAROI DE SEPARATION ANTI-BALLISTIQUE

(30) Priorität: 04.11.2004 DE 202004017222 U; 02.12.2004 DE 202004018705 U
(43) Veröffentlichungstag der Anmeldung: 18.07.2007
(73) Patentinhaber: Knauf Gips KG, 97346 Iphofen (DE)
(72) Erfinder: KRÄMER, Georg, 99734 Nordhausen (DE); WANDLER, Klaus, 97348 Rödelsee (DE)
(74) Vertreter: Zech, Stefan Markus
(86) Internationale Anmeldenummer: PCT/EP2005/011777
(87) Internationale Veröffentlichungsnummer: WO 2006/048288

(56) Entgegenhaltungen:
- WO-A-98/30772
- DE-A1- 19 603 073
- DE-A1- 19 750 822
- GB-A- 2 275 281
- US-A- 5 142 997

## Beschreibung

Die Erfindung betrifft eine beschusssichere Trennwandkonstruktion in Ständerbauweise umfassend beidseits jeweils eine ein- oder mehrlagige Beplankung mit Abdeckplatten und eine Mehrzahl zwischen der beidseits vorgesehenen Beplankung angeordneter Ständer, wobei die Beplankung unmittelbar oder mittelbar an den Ständern gehalten ist.

Beschusssichere Trennwandkonstruktionen in Ständerbauweise sind aus dem Stand der Technik bekannt. In einer konkreten Ausgestaltung werden gemäß dem Stand der Technik massive L-förmig abgekantete Stahlplatten als Beschussplatten miteinander verschraubt. Obwohl Stahl eine zweckmäßige Beschusshemmung bilden kann, sind sowohl Transport als auch Montage der Metallplatten nach dem Stand der Technik aufwendig und beschwerlich.

Eine weitere beschusssichere Trennwandkonstruktion in StänderBauweise ist aus der GB 2275281, welche eine Grundlage für den Oberbegriff des unabhängigen Anspruchs 1 bildet, bekannt.

Die Aufgabe der vorliegenden Erfindung besteht darin, eine beschusssichere Trennwandkonstruktion in Ständerbauweise vorzuschlagen, welche sich bei dennoch guter Beschusshemmung leicht transportieren und einfach montieren lässt.

Diese Aufgabe wird mit einer beschusssicheren Trennwandkonstruktion nach den Merkmalen des Anspruches 1 gelöst. Vorteilhafte Weiterbildungen sind in den Unteransprüchen angegeben.

Ein Kerngedanke der vorliegenden Erfindung besteht darin, dass die Beschussplatten zumindest teilweise aus Gipsfaserwerkstoffen bestehen. Die Beschussplatten nach der Erfindung sind im Innenbereich der Trennwandkonstruktion angeordnet und bilden dort eine flächig ausgedehnte Beschusshemmung aus. Es hat sich gezeigt, dass Gipsfaserwerkstoffe bei Beschuss günstige Eigenschaften aufweisen, nämlich einerseits den Durchtritt von Projektilen wirksam verhindern und gleichzeitig das Risiko zurückprallender Projektile (Querschläger) minimieren. Gipsfaserwerkstoffe sind
dabei insbesondere im Vergleich zu Stahl vergleichsweise leicht, was Transport und Montage erheblich erleichtert.

In einer konkreten Ausgestaltung umfassen die Beschussplatten Gipsfaserplatten der Rohdichte 1400 bis 1600 kg/m³, vorzugsweise 1500 kg/m³ bzw. sind aus Gipsfaserplatten gebildet. Gipsfaserplatten haben sich auch in anderen Anwendungsbereichen bewährt, und sind mit vertretbarem Aufwand in gleichbleibender Qualität herstellbar.

In einer möglichen Ausgestaltung können die Beschussplatten mehrere Schichten unterschiedlicher Materialien umfassen, wobei die mehreren Schichten auch unter Ausbildung eines Verbundkörpers dauerhaft miteinander verbunden sein können. Mit einem Verbundkörper können die unter Umständen je nach Schichttiefe unterschiedliche Anforderungen an das Material besonders gut erfüllt werden. Es kann eine für den Aufprall des Projektils besonders gut geeignete außenliegende Schicht und eine für die Abbremsung des Profils besonders gut geeignete innere Schicht vorgesehen werden. In einer konkreten Ausgestaltung kann beispielsweise eine Schicht aus Gipsfaserwerkstoff und eine weitere Schicht durch mindestens eine Blechlage gebildet sein. Bevorzugtermaßen ist dabei die Beschussplatte so aufgebaut, dass die Schicht aus Gipsfaserwerkstoff der Beplankung bzw. der mutmaßlichen Eintrittsrichtung eines Projektil zugewandt, die Blechlage dagegen der Beplankung bzw. der mutmaßlichen Eintrittsrichtung eines Projektils abgewandt ist.

Besonders bevorzugt ist innerhalb der Trennwandkonstruktion eine Doppellage aus Beschussplatten ausgebildet, wobei bei Ausbildung als Mehrschichtkörper die Beschussplatten mit ihren Blechlagen einander zugewandt angeordnet sind. Die doppellagig angeordneten Beschussplatten können miteinander über eine Kittfixierraupe verbunden sein. Dabei sind die Beschussplatten, wie bereits erwähnt, entweder monolitisch oder als Schichtkörper, insbesondere als Verbundkörper ausgebildet. Falls Blechlagen zum Einsatz kommen, bestehen diese vorzugsweise aus Stahlblech einer Stärke von ≤ 2 mm, vorzugsweise etwa 1,5 mm (beispielsweise Stahlgüte: ST 37).

Gemäß einer weiteren Ausgestaltung der vorliegenden Erfindung sind die Ständer als Einfach-Metallprofile oder Doppel-Metallprofile mit jeweils U- bzw. C-förmigen Querschnitt ausgebildet. In dieser letztgenannten, konkreten Ausgestaltung sind die Metallprofile, mit ihren Stegen einander zugewandt, entweder unmittelbar aneinanderliegend oder unter Zwischenschiebung einer streifenförmigen Beschusssperre angeordnet.

Bei Ständern mit profiliertem Steg, z.B. breiten Sicken erscheint es zweckmäßig, im Bereich der Ständer streifenförmige Beschusssperren ergänzend vorzusehen. Während zwischen den Ständern durch die Beschussplatten eine flächige Beschusshemmung ohne Weiteres sichergestellt werden kann, würde im Bereich der aus Metallprofilen gebildeten Ständer ein Restrisiko eines Projektildurchtritts verbleiben, da die Metallprofile der Ständer durch die entstehenden Hohlräume nicht ausreichend beschusssicher sind.

Diese streifenförmigen Beschusssperren können entweder in paralleler Ausrichtung zur äußeren ein- oder mehrlagigen Beplankung außen auf die Metallprofile aufgesetzt sein. Alternativ oder zusätzlich können zwischen zwei einen Ständer ausbildende Metallprofile die streifenförmigen Beschusssperren auch zwischengeschoben sein. Vorzugsweise ist bei diesen zwischengeschobenen streifenförmigen Beschusssperren deren Außenkontur genau der Außenkontur der angrenzenden Metallprofile anzupassen.

Um die Montage zu erleichtern, können die Horizontalstöße zweier benachbarter Beschussplatten und/oder zweier streifenförmiger Beschusssperren in Nut-Feder-Ausführung ausgebildet sein.

Je nach gewünschter Beschussklasse weisen die Beschussplatten vorzugsweise eine Stärke von 10 bis 40 mm auf.

Mit der Erfindung wird somit eine Anordnung geschaffen, bei der in einer an sich normalen Ständerwand eine Beschusssicherung integriert ist. Somit ist diese Ständerwand mit integrierter Beschusssicherung mit Standardwandsystemen in Ständerausführung kompatibel.

Die Erfindung wird nachstehend auch hinsichtlich weiterer Merkmale und Vorteile anhand der Beschreibung von Ausführungsbeispielen und anhand der beiliegenden Zeichnungen näher erläutert.

Hierbei zeigen:
- Fig. 1: einen Horizontalschnitt durch einen Abschnitt einer Ausführungsform mit Einfach-Ständerproflien einer erfindungsgemäßen Trennwand
- Fig. 2: einen Horizontalschnitt durch einen Abschnitt einer Ausführungsform einer erfindungsgemäßen Trennwandkonstruktion mit Doppelprofilen
- Fig. 3: einen Horizontalschnitt durch einen Abschnitt einer modifizierten Ausfüh- rungsform einer erfindungsgemäßen Trennwandkonstruktion
- Fig. 4: eine Ausführungsform eines Endabschlusses für die Trennwandkonstruktion nach Fig. 3

In Figur 1 ist ein Horizontalschnitt durch einen Abschnitt einer ersten Ausführungsform einer erfindungsgemäßen Trennwandkonstruktion schematisch dargestellt. An einer Mehrzahl von in einem bestimmten Rastermaß angeordneten Einfach-Ständern 51 bis 53 sind Abdeckplatten 13 bis 16, die eine zweilagige außenseitige Beplankung 11, 12 ausbilden, angeordnet. In den Hohlraum der Ständerwand sind jeweils eine doppelte Lage von Beschussplatten 21, 22; 23, 24 zwischen den benachbarten Ständern 51 bis 53 straff eingesetzt und durch die Befestigungsschrauben 49, 50 der ersten Lage der Abdeckplatten in ihrer Lage fixiert, ohne dass die Schrauben wesentlich in das Volumen der Beschussplatten 21 bis 24 eintreten. Alternativ können zur Lagefixierung der Beschussplatten gesonderte Fixierschrauben in die Ständerflansche an den Kopfenden der Beschussplatten beidseitig zu den Beschussplatten reihenförmig angeordnet werden.

In einem konkreten Aufbau wurde unter Verwendung von 28 mm dicken Gipsfaserplatten, Rohdichte 1500 kg/m³ als Beschussplatten, unter Verwendung von Einfach-Metallprofilen 51 bis 53 der Steghöhe 75 mm eine Beschusshemmung der Klasse FB 4 nach DIN EN 1522 erreicht, was höchste Anforderungen an Beschusssicherheit gegen Beschuss aus Faustfeuerwaffen entspricht.

In Figur 2 ist ein Horizontalschnitt durch einen Abschnitt einer weiteren Ausführungsform einer erfindungsgemäßen Trennwandkonstruktion schematisch dargestellt. An einer Mehrzahl von in einem bestimmten Rastermaß angeordneten Ständern 17 bis 19 sind Abdeckplatten 13 bis 16, die eine zweilagige außenseitige Beplankung 11, 12 ausbilden, angeordnet. Zwischen der Beplankung und den Ständern 17 bis 19 sind bei der vorliegenden Ausführungsform noch streifenförmige Beschusssperren 26, 27 zwischengesetzt. Die Ständer 17 bis 19 sind bei der vorliegenden Ausführungsform durch zwei Metallprofile mit jeweils U- bzw. C-förmigem Querschnitt gebildet, die jeweils stegseitig einander zugewandt sind. Die Öffnungen der C- bzw. U-förmigen Metallprofile sind dementsprechend einander abgewandt. Die Metallprofile 28, 29 sind so ausgerichtet, dass sie im Wesentlichen zur Fläche der äußeren Beplankung 11, 12 senkrecht stehen. Die Abdeckplatten der äußeren Beplankung werden in seitliche Flanschabschnitte unter gleichzeitiger Fixierung der streifenförmigen Beschusssperren 26, 27, insbesondere über Schrauben 39, 40 und/oder über Klammern 34 befestigt. Konkret können die streifenförmigen Beschusssperren 26, 27 an den Metallprofilen 28, 29 über Schrauben 39, 40 befestigt werden, wodurch gleichzeitig die Beschussplatten21 bis 24, was noch detaillierter erläutert werden wird, fixiert werden. Die Abdeckplatten 13, 14 können dann auf die streifenförmigen Beschusssperren 26, 27 über Klammern 34 befestigt werden. Die streifenförmigen Beschusssperren sind vorteilhafterweise ebenfalls aus Gipsfaserplattenstreifen gebildet, so dass eine Befestigung über Klammern 34 ebenfalls gut möglich ist. Ergänzend oder alternativ können auch andere Befestigungsmittel Verwendung finden, insbesondere Schrauben.

In die jeweils einander zugewandten Profilöffnungen der Metallprofile 28, 29 benachbarter Ständer 17 bis 19 sind Beschussplatten 21 bis 24 eingesetzt derart, dass jeweils eine doppelte Lage von Beschussplatten 21, 22; 23, 24 den Raum zwischen benachbarten Ständern 17 bis 19 überdeckt. Die zur Ausbildung einer Doppellage aneinanderliegenden Beschussplatten 21, 22; 23, 24 können zur Befestigung der Beplankung 11, 12 über eine Kittfixierraupe aneinander befestigt sein.

Innerhalb der Trennwandkonstruktion, konkret innerhalb der Ständer 17 bis 19 ist die Doppellage 21, 22; 23, 24 über Schrauben 39, 40 klemmend befestigt, d.h. die Schrauben drücken mit ihren Enden die Beschussplatten in eine fixierte Position ohne wesentlich in das Volumen der Beschussplatten 21 bis 24 einzutreten.

In einem konkreten Aufbau wurde unter Verwendung von 25 mm dicken Gipsfaserplatten als Beschussplatten 21 bis 24, unter Verwendung von Metallprofilen 28, 29 der Breite 75 mm (CW 75), unter Zwischenschiebung von zwei Blechlagen 41, 42 zwischen die Beschussplatten 21, 22 bzw. 23, 24 eine Beschusshemmung der Klasse FB 4 nach DIN-EN 1522 erreicht, was höchsten Anforderungen an Beschusssicherheit gegen Beschuss aus Faustfeuerwaffen entspricht.

In Fig. 3 ist eine modifizierte Ausführungsform eines Trennwandaufbaus bei Einsatz von Ständern mit ausgeprägter Stegprofilierung veranschaulicht.

Bei dieser modifizierten Ausführungsform ist die nicht durch Beschussplatten 21 bis 24 überdeckte Schwachstelle im Bereich der Ständer 17 bis 19 durch eine zwischen die beiden einen Ständer 17 bis 19 ausbildenden Metallprofile 28, 29 eingeschobene streifenförmige Beschusssperre 54 gewährleistet. Entsprechend sind bei dieser Ausgestaltung die Abdeckplatten 13 bis 16 der Beplankung direkt mit den Flanschabschnitten 30 bis 33 der Metallprofile 28, 29 verbunden, insbesondere verschraubt. Auch die streifenförmige Beschusssperre 54 ist bevorzugtermaßen als Streifen einer formseitig angepassten Gipsfaserplatte ausgebildet.

In Fig. 4 ist für die Ausführungsform nach Fig. 3 ein Wandabschluss schematisch veranschaulicht. Wandseitig sind hier anstelle eines Ständers zwei Winkelprofile 43, 44 an einer angrenzenden Wand derart befestigt, dass sich die Beplankung 11, 12 gemäß der Ständerbreite der Ständer 17 bis 19 an der angrenzenden Wand befestigen lässt. Die endseitigen Beschussplatten 21, 22 werden ebenfalls klemmend über Schrauben 45, 46 klemmend befestigt analog der klemmenden Befestigung mittels Schrauben 39, 40 an den Metallprofilen 28, 29 der Ständer 17 bis 19, wie anhand von Fig. 1 erläutert.

Der für die Beschussplatten zum Einsatz gelangende Gipsfaserwerkstoff zeichnet sich dadurch aus, dass er nicht brennbar ist, so dass keine Reduzierung der bei herkömmlichen Ständerwänden erzielbaren Brandschutzeigenschaften in Kauf genommen werden muss. Mit oder ohne im Zwischenraum eingebrachtes Dämmmaterial zeichnet sich die vorgeschlagene Trennwandkonstruktion durch hohe Schallabsorptionseigenschaften sowie durch eine gute Wärmeisolierung aus.

Generell ist festzuhalten, dass die in der Ständerwand integrierte Beschusshemmung nicht über die gesamte Höhe der Wand vorgesehen werden muss. Bei einer Raumhöhe von beispielsweise 3.50 m könnte eine Beschusshemmung bzw. die Einbringung von Beschussplatten 21 bis 24 bis auf eine Höhe von 2.40 m in einzelnen Anwendungsfällen ausreichend sein.

### Bezugszeichenliste

- 11,12: Beplankung
- 13 bis 16: Abdeckplatten
- 17 bis 19: Doppelständer
- 21 bis 24: Beschussplatten
- 25: Beschusshemmung
- 26, 27, 54: streifenförmige Beschusssperren
- 28, 29: Metallprofile
- 30 bis 33: Teilabschnitte
- 34: Klammern
- 35 bis 38: Profilöffnungen
- 39, 40: Schrauben
- 41, 42: Blechlagen
- 43, 44: Winkelprofile
- 45, 46: Schrauben (Winkelprofile)
- 47, 48: Fixierschrauben
- 49, 50: Befestigungsschrauben für Abdeckplatten
- 51, 52, 53: Einfachständer

- L: Längsmittelebene

## Patentansprüche

1. Beschusssichere Trennwandkonstruktion in Ständerbauweise umfassend beidseits jeweils eine ein- oder mehrlagige Beplankung (11, 12) mit Abdeckplatten (13 bis 16) und eine Mehrzahl zwischen der beidseits vorgesehenen Beplankung (11, 12) angeordneter Ständer (17 bis 19; 51 bis 53),
wobei die Beplankung (11, 12) unmittelbar oder mittelbar an den Ständern (17 bis 19; 51 bis 53) gehalten ist,
wobei weiterhin Beschussplatten (21 bis 24) im Innenbereich der Trennwandkonstruktion eine flächig ausgedehnte Beschusshemmung (25) ausbilden,
**dadurch gekennzeichnet, dass** die Beschussplatten (21 bis 24) zumindest teilweise aus Gipsfaserwerkstoffen bestehen.

2. Beschusssichere Trennwandkonstruktion nach Anspruch 1,
**dadurch gekennzeichnet,**
**dass** die Beschussplatten (21 bis 24) Gipsfaserplatten umfassen oder aus ihnen bestehen.

3. Beschusssichere Trennwandkonstruktion nach Anspruch 1 oder 2,
**dadurch gekennzeichnet,**
**dass** die Beschussplatten (21 bis 24) mehrere Schichten unterschiedlicher Materialien, die vorzugsweise unter Ausbildung eines Verbundkörpers miteinander verbunden sind, umfassen.

4. Beschusssichere Trennwandkonstruktion nach Anspruch 3,
**dadurch gekennzeichnet,**
**dass** eine Schicht aus Gipsfaserwerkstoff und eine weitere Schicht durch mindestens eine Blechlage gebildet ist.

5. Beschusssichere Trennwandkonstruktion nach einem der Ansprüche 1 bis 4,
**dadurch gekennzeichnet,**
**dass** die Ständer (17 bis 19; 51 bis 53) als Einfach-Metallprofile oder als Doppel-Metallprofile mit jeweils U- bzw. C-förmigem Querschnitt ausgebildet sind.

6. Beschusssichere Trennwandkonstruktion nach einem der Ansprüche 1 bis 5,
**dadurch gekennzeichnet,**
**dass** die Beschussplatten (21 bis 24) ein- oder mehrlagig im Zentrum der Trennwandkonstruktion, möglichst nahe oder auf einer Längsmittelebene angeordnet sind.

7. Beschusssichere Trennwandkonstruktion nach einem der Ansprüche 1 bis 6,
**dadurch gekennzeichnet,**
**dass** die Beschussplatten (21 bis 24) in ihrer Lage durch die Befestigungsschrauben (39, 40) der Abdeckplatten (13 bis 16) bzw. der Beschusshemmung fixiert werden.

8. Beschusssichere Trennwandkonstruktion nach einem der Ansprüche 1 bis 6,
**dadurch gekennzeichnet,**
**dass** die Beschussplatten (21 bis 24) in ihrer Lage durch Fixierschrauben (47, 48), die in den Ständerflanschen an den Kopfenden der Beschussplatten beidseitig zu den Beschussplatten (21 bis 24) reihenförmig angeordnet sind, gehalten werden.

9. Beschusssichere Trennwandkonstruktion nach einem der Ansprüche 1 bis 8,
**dadurch gekennzeichnet,**
**dass** im Bereich der Ständer (17 bis 19) zusätzliche streifenförmige Beschusssperren (26, 27, 54) vorgesehen sind.

10. Beschusssichere Trennwandkonstruktion nach Anspruch 8,
**dadurch gekennzeichnet,**
**dass** die streifenförmigen Beschusssperren (54) jeweils zwischen Ständer (17 bis 20) und Beplankung (11, 12) eingeschoben sind.

11. Beschusssichere Trennwandkonstruktion nach Anspruch 9 oder 10,
**dadurch gekennzeichnet,**
**dass** die Ständer (17 bis 20) mehrteilig ausgebildet sind und die streifenförmigen Beschusssperren (26, 27, 54) innerhalb der mehrteiligen Ständer (17 bis 19) integriert sind.

12. Beschusssichere Trennwandkonstruktion nach einem der Ansprüche 1 bis 11,
**dadurch gekennzeichnet,**
**dass** Horizontalstöße zweier vertikal benachbarter Beschussplatten (21 bis 24) und/oder zweier streifenförmiger Beschusssperren (26, 27) in Nut-Federausführung ausgebildet sind.

13. Beschusssichere Trennwandkonstruktion nach einem der Ansprüche 1 bis 12,
**dadurch gekennzeichnet,**
**dass** die Beschussplatten (21 bis 24) je nach Beschussklasse eine Stärke von 4 bis 40 mm aufweisen.

## Claims

1. A projectile-proof partition construction of upright type having a planking (11, 12) of one or more layers on two sides comprising cover boards (13 to 16), and a plurality of posts (17 to 19; 51 to 53) arranged between the planking (11, 12) provided on the two sides,
wherein the planking (11, 12) is held directly or indirectly on the posts (17 to 19; 51 to 53),
wherein projectile impact boards (21 to 24) furthermore define a flat elongated projectile blocking means (25) inside the partition construction,
**characterized in that** the projectile impact boards (21 to 24) consist at least in part of fibrous plaster materials.

2. The projectile-proof partition construction according to claim 1,
**characterized in that**
the projectile impact boards (21 to 24) comprise fibrous plaster boards or consist of the same.

3. The projectile-proof partition construction according to claim 1 or 2,
**characterized in that**
the projectile impact boards (21 to 24) comprise a plurality of layers of different materials which are preferably connected together to form a composite body.

4. The projectile-proof partition construction according to claim 3,
**characterized in that**
one layer is formed from fibrous plaster material and a further layer is formed from at least one sheet metal layer.

5. The projectile-proof partition construction according to any one of claims 1 to 4,
**characterized in that**
the posts (17 to 19; 51 to 53) are formed as single metal profiles or as double metal profiles each having a U-shaped or C-shaped cross-section.

6. The projectile-proof partition construction according to any one of claims 1 to 5,
**characterized in that**
the projectile impact boards (21 to 24) are arranged in one or more layers in the center of the partition construction as close as possible to or on a central longitudinal plane.

7. The projectile-proof partition construction according to any one of claims 1 to 6,
**characterized in that**
the projectile impact boards (21 to 24) are fixed in position by the fixing screws (39, 40) of the cover boards (13 to 16) or of the projectile blocking means.

8. The projectile-proof partition construction according to any one of claims 1 to 6,
**characterized in that**
the projectile impact boards (21 to 24) are held in position by fixing screws (47, 48) arranged in rows in the post flanges at the head end of the projectile impact boards on both sides with respect to the projectile impact boards (21 to 24).

9. The projectile-proof partition construction according to any one of claims 1 to 8,
**characterized in that**
additional strip-shaped projectile arresters (26, 27, 54) are provided in the area of the posts (17 to 19).

10. The projectile-proof partition construction according to claim 8,
**characterized in that**
the strip-shaped projectile arresters (54) in each case are inserted between the posts (17 to 20) and the planking (11, 12).

11. The projectile-proof partition construction according to claim 9 or 10,
**characterized in that**
the posts (17 to 20) are of multi-part configuration and the strip-shaped projectile arresters (26, 27, 54) are integrated within the multi-part posts (17 to 19).

12. The projectile-proof partition construction according to any one of claims 1 to 11,
**characterized in that**
horizontal joints of two vertically adjacent projectile impact boards (21 to 24) and/or of two strip-shaped projectile arresters (26, 27) are formed in a tongue-and-groove configuration.

13. The projectile-proof partition construction according to any one of claims 1 to 12,
**characterized in that**
the projectile impact boards (21 to 24) have a thickness of 4 to 40 mm depending on the projectile impact class.

## Revendications

1. Structure de cloison antibalistique à montants, comprenant, des deux côtés, à la fois un revêtement à une ou plusieurs couches (11, 12) présentant des plaques de recouvrement (13 à 16) et une pluralité de montants (17 à 19 ; 51 à 53) disposés entre le revêtement (11, 12) prévu des deux côtés,
le revêtement (11, 12) étant maintenu directement ou indirectement sur les montants (17 à 19 ; 51 à 53),
et en outre des plaques balistiques (21 à 24) formant, dans la zone intérieure de la structure de cloison, une protection balistique étendue dans le plan (25), **caractérisée en ce que** les plaques balistiques (21 à 24) sont constituées au moins partiellement de matériaux à base de fibroplâtre.

2. Structure de cloison antibalistique selon la revendication 1,
**caractérisée en ce que**
les plaques balistiques (21 à 24) comprennent des plaques en fibroplâtre ou en sont constituées.

3. Structure de cloison antibalistique selon la revendication 1 ou 2,
**caractérisée en ce que**
les plaques balistiques (21 à 24) comprennent plusieurs couches de différents matériaux, lesquelles sont de préférence reliées entre elles de façon à former un corps composite.

4. Structure de cloison antibalistique selon la revendication 3,
**caractérisée en ce**
**qu'**une couche est constituée d'un matériau à base de fibroplâtre et une autre couche par au moins une strate de tôle.

5. Structure de cloison antibalistique selon l'une des revendications 1 à 4,
**caractérisée en ce que**
les montants (17 à 19 ; 51 à 53) sont constitués comme profilés métalliques simples ou comme profilés métalliques doubles présentant chaque fois une section en U ou en C.

6. Structure de cloison antibalistique selon l'une des revendications 1 à 5,
**caractérisée en ce que**
les plaques balistiques (21 à 24) sont disposées en une ou plusieurs couches au centre de la structure de cloison, le plus près possible d'un plan longitudinal médian ou sur celui-ci.

7. Structure de cloison antibalistique selon l'une des revendications 1 à 6,
**caractérisée en ce que**
les plaques balistiques (21 à 24) sont maintenues en position par les vis de fixation (39, 40) des plaques de recouvrement (13 à 16) ou de la protection balistique.

8. Structure de cloison antibalistique selon l'une des revendications 1 à 6,
**caractérisée en ce que**
les plaques balistiques (21 à 24) sont maintenues en position par des vis de fixation (47, 48) qui sont disposées en rangées dans les ailes des montants aux extrémités des plaques balistiques, des deux côtés par rapport aux plaques balistiques (21 à 24).

9. Structure de cloison antibalistique selon l'une des revendications 1 à 8,
**caractérisée en ce que**
des barrières balistiques supplémentaires (26, 27, 54) en forme de bandes sont prévues au niveau des montants (17 à 19).

10. Structure de cloison antibalistique selon la revendication 8,
**caractérisée en ce que**
les barrières balistiques en forme de bandes (54) sont chaque fois insérées entre les montants (17 à 20) et le revêtement (11, 12).

11. Structure de cloison antibalistique selon la revendication 9 ou 10,
**caractérisée en ce que**
les montants (17 à 20) sont constitués de plusieurs parties et les barrières balistiques en forme de bandes (26, 27, 54) sont intégrées au sein des montants (17 à 19) constitués de plusieurs parties.

12. Structure de cloison antibalistique selon l'une des revendications 1 à 11,
**caractérisée en ce que**
des jointures horizontales de deux plaques balistiques (21 à 24) verticalement contiguës et/ou de deux barrières balistiques en forme de bandes (26, 27) sont à assemblage par languette et rainure.

13. Structure de cloison antibalistique selon l'une des revendications 1 à 12,
**caractérisée en ce que**
les plaques balistiques (21 à 24) présentent une épaisseur de 4 à 40 mm selon la classe de protection balistique.
